# FASCICULE DE BREVET EUROPEEN

(11) **EP 0 181 362 B1**
(45) Date de publication et mention de la délivrance du brevet: **18.05.1988**
(21) Numéro de dépôt: 85902066.1
(22) Date de dépôt: 06.05.1985
(51) Int. Cl.: H01R 13/514, H01R 43/00

(54) **ELEMENTS FEMELLES DE CONNECTEUR ELECTRIQUE ET LEUR PROCEDE DE FABRICATION**
ELEKTRISCHE STECKDOSENVERBINDUNGSELEMENTE UND DEREN HERSTELLUNGSVERFAHREN
FEMALE ELEMENTS FOR ELECTRIC CONNECTOR, AND METHOD FOR MAKING THEM

(30) Priorité: 07.05.1984 FR 8407045
(43) Date de publication de la demande: 21.05.1986
(73) Titulaire: Bonhomme, François Robert, F-92210 Saint Cloud (FR)
(72) Inventeur: Bonhomme, François Robert, F-92210 Saint Cloud (FR)
(74) Mandataire: Lemoine, Michel
(86) Numéro de dépôt international: FR8500108
(87) Numéro de publication internationale: WO8505229

(56) Documents cités:
- FR-A- 1 174 063
- GB-A- 589 290
- GB-A- 1 163 680
- US-A- 4 217 155
- US-A- 4 416 498

## Description

La conception et la réalisation de connecteurs électriques microminiatures, c'est-à-dire assurant le raccordement par des fiches dont le diamètre est inférieur ou égal à 0,3 mm, se heurtent à de nombreuses difficultés.

Comme on le sait, une connexion électrique utilise généralement une fiche et une douille métalliques. Il est clair que, pour diminuer le plus possible l'encombrement, il est nécessaire de placer sur la douille, et non sur la fiche, le dispositif élastiquement déformable qui assure la pression de contact nécessaire, afin de permettre l'utilisation de fiches dont le diamètre est inférieur à 0,3 mm. Si la douille est cylindrique, il est impossible d'effectuer correctement un dépôt électrolytique de protection à l'intérieur de cette douille étant donné que le diamètre intérieur de celle-ci est sensiblement égal au diamètre de la fiche.

Par ailleurs, on emploie normalement des dispositifs de contact électriques utilisant des matières métalliques élastiques qui assurent la pression de contact nécessaire mais qui ne conviennent généralement pas au cas des faibles dimensions envisagées dans ce type de connecteur, en particulier pour des raisons de fabrication des composants ainsi que de montage à l'aide de machines automatiques. Pour éliminer les inconvénients résultant de l'utilisation de ces matières métalliques élastiques, le déposant a déjà proposé, dans le FR-A-1 174 063, d'utiliser un matelas plastique plan, par exemple en caoutchouc synthétique, portant sur l'une de ses faces planes des dépôts de cuivre que l'on vient appliquer, par un déplacement transversal relatif provoqué par des moyens mécaniques extérieurs, sur la face plane d'une carte de circuits imprimés, en vue d'assurer un contact entre les pistes conductrices usuelles de cette carte et les dépôts de cuivre du matelas élastique.

L'invention a pour but de mettre au point un procédé de fabrication des éléments femelles de connecteur électrique qui soit adapté à des diamètres de fiche de préférence au plus égaux à 0,3 mm et qui soit sûr et relativement peu coûteux. L'invention a également pour but de fournir des éléments femelles de connecteur électrique relativement peu coûteux, qui puissent recevoir des fiches d'un tel diamètre et qui assurent une pression de contact satisfaisante avec une bonne fiabilité.

Pour atteindre ce but, l'invention a pour objet un procédé de fabrication d'un élément femelle de connecteur électrique, destiné à coopérer avec des fiches de diamètre de préférence au plus égal à 0,3 mm, dans lequel on établit séparément deux supports en matière isolante dont l'un au moins est en matière plastique élastique, en donnant à ces supports des profils transversaux tels que, lorsque ces supports seront ultérieurement assemblés l'un à l'autre face intérieure contre face intérieure, ils délimitent entre eux une série d'alvéoles parallèles s'ouvrant sur l'une au moins des faces transversales de l'ensemble des deux supports; caractérisé en ce qu'on revêt ensuite la face intérieure de l'un au moins de ces supports d'au moins une piste métallisée à l'emplacement de chaque alvéole; et en ce qu'on assemble enfin les deux supports de la manière susindiquée. Bien entendu, cette définition du procédé n'exclut pas l'utilisation de plus de deux supports pour constituer un même élément femelle de connecteur, à condition que chaque alvéole soit délimité par deux tels supports dont l'un au moins est en matière plastique élastique.

Grâce à ce procédé, il est possible de réaliser des alvéoles dont le diamètre du cercle inscrit dans leur section transversale est très petit, c'est-à-dire de préférence au plus égal à 0,3 mm, et dont la surface est au moins partiellement métallisée de façon sûre et aisément contrôlable étant donné que, lors de la fabrication, il n'est pas nécessaire de faire pénétrer le bain ou le jet de métallisation au fond d'alvéoles de contour fermé, ce qui serait d'ailleurs pratiquement impossible, mais qu'il suffit de le répartir convenablement, grâce à des techniques usuelles, sur la partie de la face intérieure du ou des supports qui correspond au futur emplacement des alvéoles et qui est alors entièrement dégagée.

L'invention a également pour objet un élément femelle de connecteur électrique destiné à coopérer avec des fiches de diamètre de préférence au plus égal à 0,3 mm, lequel élément femelle est formé de deux supports en matière isolante, dont l'un au moins est en matière plastique élastique et qui sont assemblés l'un à l'autre face intérieure contre face intérieure, les profils de ces deux supports étant tels qu'ainsi assemblés, ils délimitent entre eux une série d'alvéoles parallèles s'ouvrant sur l'une au moins des faces transversales de l'ensemble des deux supports, caractérisé en ce que la face intérieure de l'un au moins de ces supports est revêtue d'au moins une piste métallisée à l'emplacement de chaque alvéole. Comme expliqué ci-dessus au sujet du procédé, cette définition de l'élément femelle de connecteur n'exclut pas l'utilisation de plus de deux tels supports pour constituer cet élément.

Dans chaque alvéole à surface ainsi partiellement ou totalement revêtue d'au moins une piste métallisée, il est possible d'introduire, par l'une ou chacune des faces transversales susvisées, une fiche pratiquement indéformable dont le diamètre est légèrement supérieur au diamètre du cercle qui s'inscrit dans la section transversale (au repos) dudit alvéole et d'établir une liaison électrique entre cette fiche ou ces deux fiches et la piste métallisée de l'alvéole, avec une pression due à la déformation du ou de chaque support en matière plastique élastique, cette déformation étant provoquée par l'insertion de la ou des fiches dans cet alvéole.

Il est à noter que, dans le US-A-4 416 498, il a déjà été proposé de constituer un élément femelle de connecteur électrique soit par un support unique en matière plastique élastique, soit par l'ensemble de deux supports collés l'un à l'autre dont l'un est en matière plastique élastique et l'autre en matière plastique relativement rigide, ce support ou cet ensemble de deux supports délimitant une série d'alvéoles parallèles qui s'ouvrent sur l'une au moins de ses faces transversales. Dans chaque alvéole, il est inséré et collé une ou deux lames de contact qui est ou sont destinées à s'appliquer contre une fiche insérée ensuite de façon amovible dans cet alvéole, avec une pression due à la déformation de la matière plastique élastique limitant cet alvéole. La présence éventuelle de deux supports collés l'un à l'autre est nécessitée simplement par le fait qu'ils sont établis en deux matières différentes et ce brevet non seulement ne suggère pas de tirer profit du fait que l'intérieur des alvéoles est directement accessible avant assemblage des deux supports mais encore déconseille d'utiliser des caoutchoucs rendus conducteurs de l'électricité, en préconisant d'une manière exclusive l'emploi de lames métalliques.

Pour mieux distinguer l'invention de l'état de la technique lié au US-A-4 416 498, il est utile de noter que les pistes métallisées utilisées selon l'invention ont des épaisseurs généralement inférieures à 0,1 mm et ayant en particulier les valeurs suivantes, suivant le métal dont elles sont faites:

A la différence des lames métalliques, ces pistes métallisées suivent exactement les déformations de la matière plastique élastique sous-jacente.

D'autres caractéristiques et avantages de l'invention apparaîtront à la lecture du complément de description qui suit et qui est illustré par les dessins annexés.

La figure 1 montre séparément, en perspective, deux types de supports destinés à constituer un élément femelle de connecteur électrique selon un premier mode de réalisation de l'invention.

La figure 2 montre, de profil, un élément femelle de connecteur constitué par l'assemblage de trois supports qui sont choisis parmi les deux types illustrés à la figure 1.

Les figures 3 et 4 montrent, en coupe par un plan passant par une série d'avéoles, un connecteur comportant un élément femelle conforme à ce premier mode de réalisation, respectivement avant et après enfichage unilatéral.

La figure 5 montre, à titre d'exemple, la forme de pistes métallisées déposées sur un support, de l'un des types illustrés à la figure 1, représenté en perspective.

Les figures 6 et 7 représentent, par des vues semblables respectivement à celles des figures 1 et 2, d'une part, deux types de supports d'un élément femelle de connecteur établi selon un deuxième mode de réalisation de l'invention et, d'autre part, cet élément de connecteur lui- même.

La figure 8 montre, par une vue semblable à celle des figures 2 et 7, un élément femelle de connecteur établi selon un troisième mode de réalisation de l'invention.

Les figures 9 et 10 montrent chacune, en perspective, deux supports destinés à constituer un élément femelle de connecteur établi selon un quatrième et un cinquième modes de réalisation et fait apparaître des pistes métallisées établies selon des variantes de celles de la figure 5.

Les figures 11, 12 et 13 illustrent la déformation de pistes métallisées provoquée par l'introduction d'une fiche, la figure 11 étant une vue en perspective correspondant à l'un des types de pistes métallisées de la figure 9 et les figures 12 et 13 étant des vues respectivement en coupe transversale et en coupe longitudinale correspondant à l'un des types de pistes métallisées de la figure 10.

La figure 14 illustre en perspective un sixième mode de réalisation de l'invention appliqué à un connecteur pour cartes de circuits imprimés.

La figure 15 représente en perspective un support établi selon une variante de la figure 5.

La figure 16 représente en perspective deux fiches complémentaires pouvant être utilisées avec l'élément de connecteur femelle de la figure 2.

On se réfère tout d'abord aux figures 1 à 4 qui illustrent un premier mode de réalisation de l'invention.

Dans des supports isolants en matière plastique élastique tels que 1 et 2 (figures 1 et 2), ayant en gros la forme de plaques, on prévoit des encoches parallèles 3, de profil semi-circulaire par exemple, dans lesquelles, avant assemblage de ces supports, on effectue de façon connue une métallisation (par exemple en cuivre) en or, ou autre métal ou alliage convenable), suivie, le cas échéant d'un dépôt électrolytique de protection. On décrira ci-après la couche métallisée ou les pistes métallisées résultant de cette métallisation. A la figure 1, le support 1 comporte des encoches 3 sur ses deux faces et le support 2 sur l'une de ses faces seulement. Ces différents supports, au nombre par exemple de deux (deux supports 2 accolés par leur faces encochées) ou de trois (un support 1 entre deux supports 2, comme montré à la figure 2), sont ensuite assemblés de façon permanente soit par collage, soit par soudure aux ultrasons par exemple, de façon à constituer un élément femelle de connecteur 7 où les encoches 3 formant, deux à deux, un alvéole 4 (figure 2) de profil fermé (circulaire dans l'exemple représenté).

Comme montré à la figure 3, on peut constituer un connecteur de trois éléments principaux : deux éléments mâles de connecteur similaires 5 équipés chacun de fiches parallèles 6 et un élément femelle de connecteur 7 muni d'alvéoles 4 qui s'ouvrent sur les deux faces transversales 14 et 15 et qui, à la position d'enfichage unilatéral représentée à la figure 4, permettent de relier électriquement les fiches 6 de l'un des éléments mâles de connecteur 5 respectivement aux fiches alignées 6 de l'autre élément mâle 5. Il va de soi que, comme représenté à la figure 4, l'élément femelle de connecteur 7 peut être relié en permanence (par collage, soudure à ultrasons ou procédé semblable) à l'un (représenté au bas de la figure 5) des éléments mâles de connecteur 5, l'autre élément mâle 5 (représenté en haut de la figure 4) pouvant à volonté être ou non enfiché en cas de connexion ou de déconnexion.

Selon une première variante, seul le support 1 pourrait être établi en matière plastique élastique, le support 2 étant alors en matière plastique pratiquement rigide. Selon une autre variante, les alvéoles 4 pourraient ne s'ouvrir que sur l'une des faces transversales, la face 15 (figure 3) par exemple. Dans ce cas, les pistes métallisées de ces alvéoles pourraient être réunies à des éléments de circuit, d'un côté, par des fiches telles que 6 et, de l'autre côté, par des moyens autres que des fiches et tels par exemple que des fils soudés.

Le procédé de fabrication qui a été décrit à l'aide des figures 1 à 4 présente de nombreux avantages autres que l'avantage principal de réaliser des connecteurs subminiatures. En effet, la fabrication de tous les éléments de ces connecteurs peut être rendue automatique. En outre, dans le cas où chaque connecteur comporte deux éléments mâles 5, ces deux éléments sont identiques, ce qui facilite l'approvisionnement et la maintenance.

Lorsque l'on introduit les fiches 6 dans les alvéoles 4 de l'élément femelle de connecteur 7, la matière plastique élastique délimitant totalement ou partiellement chaque alvéole 4 se déforme élastiquement, comme il sera expliqué plus en détail ci-après, en donnant la pression de contact et la liaison électrique avec la fiche est assurée par le dépôt de métallisation réalisé dans cet alvéole.

Comme indiqué ci-dessus, les figures 1 et 2 représentent des encoches 3 ayant un profil ouvert semi-circulaire de façon à produire, deux à deux, des alvéoles 4 de profil fermé circulaire. Elles peuvent également avoir une forme triangulaire, comme les encoches 3a de la figure 6, ou trapézoïdale, comme les encoches 3c de la figure 9, et être dans ce cas ménagées soit sur les deux supports comme dans le cas du support isolant 9 de la figure 7, soit de préférence sur le seul support isolant 9 (figure 6) ou 9c (figure 9), l'autre support 10 étant alors plan. L'élément femelle de connecteur 7 se présente alors soit selon la figure 7 où un support 9, muni d'encoches 3a sur ses deux faces, est pris en sandwich entre deux supports 10 plans, soit selon la figure 8 où deux supports 9a, présentant des encoches 3a sur une seule de leurs faces, sont superposés sur un support plan 10, soit encore selon la figure 9 où un support 9c, présentant des encoches 3c sur une seule de ses faces, est posé sur un support plan 10.

Dans ces trois cas, le profil fermé de l'alvéole 4 est identique au profil ouvert de l'encoche triangulaire 3a ou trapézoïdale 3c. Comme expliqué ci-après, cette forme triangulaire ou trapézoïdale permet d'obtenir le serrage d'une fiche telle que 6 sur trois génératrices. Dans le cas des figures 7, 8 et 9, si les supports encochés 9, 9a ou 9c sont réalisés en matière plastique élastique, les supports non encochés 10 peuvent être réalisés soit également en matière plastique élastique, soit de préférence en matière plastique non élastique.

Bien que la déformation de la matière plastique soit faible, il est avantageux, pour augmenter la fiabilité, d'effectuer le dépôt métallique dans chaque alvéole 4 non pas sur toute la surface de l'alvéole, mais selon des pistes métallisées relativement étroites susceptibles d'assurer la continuité électrique d'une extrémité à l'autre de l'alvéole.

Dans le cas des encoches 3 de profil semicirculaire ménagées dans un support 2 en matière plastique élastique, on peut par exemple, comme montré à la figure 5, avoir recours à des pistes métallisées 8 disposées selon les génératrices (rectilignes) de la surface hémicylindrique de l'encoche 3 ou à des pistes métallisées 8a disposées parallèlement entre elles selon des trajets sinueux d'une extrémité à l'autre de l'encoche 3. Ces pistes métallisées 8 ou 8a suivent ainsi des parcours qui ne peuvent pratiquement pas se déformer lors de l'introduction d'une fiche 6.

Dans le cas où l'élément femelle de connecteur 7 comporte un support plan 10, les pistes métallisées peuvent, selon une première solution illustrée à la figure 9, être ménagées uniquement sur ce support plan 10, que celui-ci soit en matière plastique élastique ou pratiquement rigide. La figure 9 illustre trois formes possibles pour de telles pistes métallisées : des pistes rectilignes 11, des pistes 16 en forme de peigne à dents 17 et des pistes 18 en forme d'échelles à barreaux transversaux 19 et montants 19a.

La figure 11 illustre la déformation d'une piste métallisée 16 en forme de peigne de la figure 9 qui est ménagée d'une extrémité à l'autre d'un alvéole 4 sur un support 10 en matière plastique élastique, de façon que la piste continue 16a, constituant le dos du peigne, soit décalée latéralement par rapport au centre de l'alvéole. On voit alors que la fiche ne touche que les dents 17 et que par conséquent la déformation provoquée sur le support 10 par l'insertion d'une fiche 6, est localisée sur ces dents 17 et n'intéresse pas la piste continue 16a. Celle-ci ne risque donc ni d'être usée par frottement, ni d'être écaillée par la déformation du support 10. Le même effet est obtenu avec les pistes métallisées 18 en forme d'échelle de la figure 9, chacun des montants 19a de l'échelle se comportant comme la piste métallisée continue 16a de la figure 11. Ceci augmente la fiabilité de la connexion par multiplication des points de contact.

Selon une variante du mode de réalisation décrit en référence aux figures 9 et 11, les pistes métallisées telles que 11, 16 et 18 pourraient être ménagées sur un support plan non plus élastique mais relativement rigide, l'insertion de la fiche 6 provoquant alors la déformation du support 9c à encoches 3c. De toute façon, n'étant pas métallisées, ces encoches 3c du support 9c servent seulement à transmettre la pression de la fiche 6 contre les pistes métallisées de l'autre support 10.

Pour faciliter la déformation de la matière plastique élastique, il est possible de prévoir, dans les encoches telles que 3, 3a et 3c , qu'elles soient de profil semi-circulaire, triangulaire ou polygonal, des bossages longitudinaux ou transversaux sur lesquels une métallisation est déposée et, entre autres, des cannelures ou nervures parallèles ou perpendiculaires à l'axe de l'alvéole, voire inclinées par rapport à cet axe, et obtenues, lors du moulage du support en matière isolante, par l'utilisation de mandrins dans lesquels ont été pratiquées des rainures, celles-ci étant parallèles, perpendiculaires ou inclinées par rapport à l'axe et correspondant aux susdites cannelures ou nervures.

C'est ainsi qu'à la partie droite de la figure 10, on a représenté un support 9c dont les alvéoles 3c comportent des bossages transversaux 20 qui portent les seules pistes métallisées 21 avec lesquelles viennent en contact les fiches 6. Les pistes métallisées transversales 21 sont réunies électriquement entre elles par une piste métallisée longitudinale 22, ménagée au fond de l'encoche trapézoïdale 3c, qui est donc ainsi soustraite aux risques d'usure par frottement et d'écaillage par déformations répétées, comme la piste longitudinale 16a des figures 9 et 11. A la partie gauche de la figure 10, on a représenté des pistes 21 et 22 analogues à celles de la partie droite, la seule différence étant l'absence de bossages tels que 20.

Si le support 9c est en matière plastique élastique et le support 10 en matière plastique non élastique, l'enfoncement d'une fiche telle que 6 provoque une déformation de chaque piste transversale 21 comme montré à la figure 12, sans déformation de la piste longitudinale 22.

La présence des creux entre bossages 20 (figure 10) ou d'un évidement central 24 (voir la figure 13) a pour avantage que les pistes transversales 21 se déforment indépendamment les unes des autres, ce qui empêche les déformations locales, dues à l'enfoncement d'une première fiche 6 (voir à droite des figures 10 et 13) sur l'une des faces transversales 14 de l'élément de connecteur femelle 7, de se propager vers l'autre face transversale 15 et de perturber en conséquence le contact lors de l'enfoncement d'une deuxième fiche par l'autre face transversale 15.

Dans ce qui précède, on a supposé que chacun des supports en matière isolante constituait un élément fabriqué spécialement pour l'élément femelle de connecteur. En fait, l'un des supports, notamment lorsqu'il s'agit d'un support plan en matière isolante pratiquement non déformable, peut faire partie d'un constituant électrique ou électronique, tel qu'une carte de circuits imprimés. A la figure 14, on a représenté l'application de l'invention à la connexion entre une carte-mère 27 et une carte-fille 25 munie, sur l'un au moins de ses bords, de pistes métallisées de raccordement 26. Il suffit alors d'adapter à la carte-mère 27 un élément mâle de connecteur 5 du type représenté aux figures 3 et 4 et d'utiliser la carte-fille 25 en tant que support plan sensiblement rigide, analogue à ceux qui sont désignés par 10 aux figures 6, 7, 8 et 9. Par collage ou soudure par ultrasons ou autre procédé, on rapporte alors sur la carte-fille 25 des supports encochés, tels que celui qui est désigné par 9c à la figure 9, en faisant coïncider leurs encoches 3c avec les pistes 26, qui jouent alors le rôle des pistes 11 de la figure 9.

Comme illustré à la figure 16, l'invention prévoit également l'utilisation de la matière plastique isolante (élastomètre) matière thermoplastique ou autre) pour donner une pression de contact aux parties accolées de deux fiches 12, 13, logées bout à bout en se chevauchant dans un même alvéole 4 dont le diamètre au repos est inférieur au diamètre des parties accolées de ces fiches. Les deux fiches indéformables 12 et 13 ont des profils circulaires de même diamètre D et se terminent par des profils complémentaires, par exemple semi-circulaires, qui peuvent s'accoler et qui forment ensemble un profil circulaire de diamètre D, ce diamètre étant supérieur au diamètre d au repos (voir la figure 2) de l'alvéole 4. La déformation de la matière plastique élastique des supports 2 ou semblables, due à l'insertion des fiches 12 et 13 l'une vers l'autre dans un même alvéole 4, assure la pression de contact non seulement de chacune des fiches contre la métallisation de l'alvéole 4 mais encore des parties accolées des fiches l'une contre l'autre.

Lorsque l'un des supports est en matière non élastique, il permet de centrer les fiches 6 avec plus de précision que s'il était en matière élastique.

Une autre possibilité, parmi d'autres, est de réaliser des encoches 3b présentant de faibles variations de diamètre dans le sens de la longueur, comme représenté à la figure 15.

Comme les alvéoles 4, les fiches 6,12 et 13 peuvent être de section ronde, rectangulaire ou polygonale. Elles peuvent être faites d'une tige métallique usinée ou de l'extrémité dénudée d'un fil conducteur. S'agissant d'une tige métallique usinée, ces fiches sont de préférence revêtues d'une protection électrolytique (nickel plus or, par exemple).

Dans ce qui précède, il n'a pas été jugé nécessaire de décrire le procédé de métallisation des alvéoles car de tels procédés sont bien connus des hommes de métier. A titre d'exemple, on peut citer le procédé de métallisation par sérigraphie d'encres contenant des métaux, proposé par la société américaine General Electric et décrit succinctement dans la revue française "Industrie et Technique" n° 554, page 80, du 20 février 1985.

## Revendications

1. Procédé de fabrication d'un élément femelle de connecteur électrique destiné à coopérer avec des fiches dont le diamètre est de préférence au plus égal à 0,3 mm, dans lequel on établit séparément deux supports en matière isolante dont l'un au moins est en matière plastique élastique, en donnant à ces supports des profils transversaux tels que, lorsque ces supports seront ultérieurement assemblés l'un à l'autre face intérieure contre face intérieure, ils délimitent entre eux une série d'alvéoles parallèles s'ouvrant sur l'une au moins des faces transversales de l'ensemble des deux supports, caractérisé en ce qu'on revêt ensuite la face intérieure de l'un au moins de ces supports d'au moins une piste métallisée à l'emplacement de chaque alvéole et en ce qu'on assemble enfin les deux supports de la manière susindiquée.

2. Elément femelle de connecteur électrique destiné à coopérer avec des fiches (6) dont le diamètre est de préférence au plus égal à 0,3 mm, lequel élément femelle est formé de deux supports (1, 2 ; 9, 10 où 25) en matière isolante, dont l'un au moins est en matière plastique élastique et qui sont assemblés l'un à l'autre face intérieure contre face intérieure, les profils de ces supports étant tels qu'ainsi assemblés, ils délimitent entre eux une série d'alvéoles parallèlles (4) s'ouvrant sur l'une au moins des faces transversales (14, 15) de l'ensemble des deux supports, caractérisé en ce que la face intérieure de l'un au moins de ces supports est revêtue d'au moins une piste métallisée (8; 8a; 16; 18; 21-22) à l'emplacement de chaque alvéole (4).

3. Elément de connecteur selon la revendication 2, caractérisé en ce que les alvéoles (4) sont constitués chacun par l'ensemble de deux encoches opposées (3), ménagées respectivement dans deux supports accolés (1, 2).

4. Elément de connecteur selon la revendication 3, caractérisé en ce que les alvéoles (4) ont un profil circulaire au repos, chaque encoche (3) ayant un profil semi- circulaire.

5. Elément de connecteur selon la revendication 2, caractérisé en ce que les alvéoles (4) sont constitués chacun par une encoche (3a, 3c) ménagée dans l'un des supports (9, 9a, 9c) et limitée par l'autre support (10, 25) qui est de forme plane.

6. Elément de connecteur selon la revendication 5, caractérisé en ce que le support de forme plane (25) est constitué par une carte de circuits imprimés.

7. Elément de connecteur selon l'une des revendications 5 et 6, caractérisé en ce que les encoches (3a, 3c) ont un profil polygonal, notamment triangulaire ou trapézoïdal.

8. Elément de connecteur selon la revendication 4, caractérisé en ce que chaque encoche (3) est garnie de plusieurs pistes métallisées (8, 8a) disposées parallèlement entre elles et s'étendant d'une face transversale (14) à l'autre (15).

9. Elément de connecteur selon l'une quelconque des revendications 2 à 8, caractérisé en ce que les pistes métallisées (16, 18, 21-22) comprennent des parties transversales séparées (17,19,21) destinées à prendre contact avec une fiche (6) et au moins une partie longitudinale (16a, 19a, 22) située en retrait par rapport à l'espace réservé à la ou aux fiches (6), reliée électriquement aux parties transversales (17, 19, 21) et assurant une continuité électrique d'une face transversale (14) a l'autre face transversale (15).

10. Elément de connecteur selon l'une quelconque des revendications 2 à 9, caractérisé en ce que les alvéoles (4) comportent au moins un évidement transversal (24).

11. Elément de connecteur selon l'ensemble des revendications 9 et 10, comportant plusieurs évidements transversaux, caractérisé en ce que ces évidements transversaux sont délimités par des bossages (20) garnis des pistes métallisées (21).

## Patentansprüche

1. Verfahren zur Herstellung eines Buchsenelements eines elektrischen Verbinders, das zum Zusammenwirken mit Steckern bestimmt ist, deren Durchmesser vorzugsweise höchstens 0,3 mm betragt, wobei man getrennt zwei Träger aus isolierendem Material bildet, von denen wenigstens einer aus elastischem Plastikmaterial besteht, indem man diesen Trägern solche Querprofile gibt, daß wenn diese Träger schließlich mit ihren Innenseiten gegeneinander gerichtet zusammengebaut werden, sie zwischen sich eine Reihe von parallelen Zellen bilden, die sich auf wenigstens einer der Querflächen der Trägergruppe öffnen, dadurch gekennzeichnet, daß man anschließend die Innenseite wenigstens des einen dieser Träger mit wenigstens einer metallisierten Bahn an der Stelle einer Jeden Zelle bedeckt, und daß man schließlich die zwei Träger in der oben erwähnten Weise zusammenbaut.

2. Buchsenelement eines elektrischen Verbinders, das zum Zusammenwirken mit Steckern (6) bestimmt ist, deren Durchmesser vorzugsweise höchstens 0,3 mm beträgt, welches Buchsenelement von zwei Trägern (1_{'} 2;, 9_{'} 10 oder 25) aus isolierendem Material gebildet ist, von denen wenigstens einer aus elastischem Plastikmaterial besteht und die mit ihren Innenseiten gegeneinander gerichtet zusammengebaut werden wobei die Profile dieser Träger derart sind, daß wenn sie so zusammengebaut werden, sie zwischen sich eine Reihe von Parallelen Zellen (4) bilden, die sich auf wenigstens einer der Querflächen (14, 15) der Anordnung aus den zwei Trägern öffnen, dadurch gekennezeichnet, daß die Innenseite wenigstens einer dieser Träger von wenigstens einer metallisierten Bahn (8, 8a; 16, 18; 21-22) an der Stelle einer jeden Zelle (4) bedeckt ist.

3. Verbinderelement nach Anspruch 2, dadurch gekennzeichnet, daß die Zellen (4) jeweils zusammen von zwei gegenüberstehenden Vertiefungen (3) gebildet sind, die jeweils in den zwei zusammengebauten Trägern (1, 2) ausgebildet sind.

4. Verbinderelement nach Anspruch 3, dadurch gekennzeichnet, daß die Zellen (4) im unbenutzten Zustand ein kreisförmiges Profil haben, wobei jede Vertiefung (3) ein halbkreisförmiges Profil hat.

5. Verbinderelement nach Anspruch 2, dadurch gekennzeichnet, daß die Zellen (4) jeweils von einer Vertiefung (3a, 3c) gebildet sind, die in einem der Träger (9, 9a, 9c) ausgebildet ist, und von dem anderen Träger (10, 25) begrenzt ist, der eine ebene Gestalt hat.

6. Verbinderelement nach Anspruch 5, dadurch gekennzeichnet, daß der Träger ebener Gestalt (5) von einer Druckschaltkarte gebildet ist.

7. Verbinderelement nach einem der Ansprüche 5 und 6, dadurch gekennzeichnet, daß die Vertiefungen (3a, 3c) ein polygonales Profil, insbesondere dreieckiges oder trapezförmiges Profil haben.

8. Verbinderelement nach Anspruch 4, dadurch gekennzeichnet, daß jede Vertiefung (3) mit mehreren metallisierten Bahnen (8, 8a) versehen ist, die zueinander parallel angeordnet sind und sich von einer Querseite (14) zur anderen (15) erstrecken.

9. Verbinderelement nach einem der Ansprüche 2 bis 8, dadurch gekennzeichnet, daß die metallisierten Bahnen (16, 18, 21-22) getrennte Querabschnitte (17, 19, 21) aufweisen, die dazu bestimmt sind, mit einem Stecker (6) in Berührung zu treten, sowie wenigstens einen Längsabschnitt (16a, 19a, 22), der vertieft gegenüber dem Raum gelegen ist, der für den oder die Stecker (6) bestimmt ist und elektrisch mit den Querabschnitten (17, 19, 21) verbunden ist und eine elektrische Verbindung zwischen der einen Querseite (14) und der anderen Querseite (15) sicherstellt.

10. Verbinderelement nach einem der Ansprüche 2 bis 9, dadurch gekennzeichnet, daß die Zellen (4) wenigstens eine Querausnehmung (24) aufweisen.

11. Verbinderelement nach den Ansprüchen 9 und 10 mit mehreren Querausnehmungen, dadurch gekennzeichnet, daß diese Querausnehmungen durch Vorsprünge (20) begrenzt sind, die mit metallisierten Bahnen (21) versehen sind.

## Claims

1. Process for fabricating a female electric connector element adapted to cooperate with plugs having a diameter of preferably at the most 0.3 mm, in which there are formed separately two supports of insulating material at least one of which is of elastic plastics material, by giving to these supports transverse profiles which are such that, when these supports will be subsequently assembled together with one interior face against the other interior face, they delimit therebetween a series of parallel cavities opening onto at least one of the transverse faces of the assembly of the two supports, characterized in that the interior face of at least one of these supports is coated thereafter with at least one metallized track at the place of each cavity and in that the two supports are finally assembled in the above-indicated manner.

2. A female electric contact element adapted to cooperate with plugs (6) having a diameter preferably at the most equal to 0.3 mm, which female element is formed by two supports (1, 2; 9, 10 or 25) of insulating material, at least one of which is of an elastic plastics material and which are assembled together with one interior face against the other interior face, the profiles of these supports being such that, when thus assembled, they delimit therebetween a series of parallel cavities (4) opening onto at least one of the transverse faces (14, 15) of the assembly of the two supports, characterized in that the interior face of at least one of these supports is coated with at least one metallized track (8, 8a; 16,18; 21, 22) at the place of each cavity (4).

3. A connector element according to claim 2, characterized in that the cavities (4) are each constituted by the assembly of two opposed recesses (3) respectively provided in two united supports (1, 2).

4. A connector element according to claim 3, characterized in that the cavities (4) have a circular profile at rest, each recess (3) having a semi-circular profile.

5. A connector element according to claim 2, characterized in that the cavities (4) are each constituted by a recess (3a, 3c) provided in one of the supports (9, 9a, 9c) and limited by the other support (10, 25) which is of planar shape.

6. A connector element according to claim 5, characterized in that the support (25) of planar shape is constituted by a printed circuit board.

7. A connector element according to one of the claims 5 and 6, characterized in that the recesses (3a, 3c) have a polygonal profile, in particular a triangular or trapezoidal profile.

8. A connector element according to claim 4, characterized in that each recess (3) is provided with a plurality of metallized tracks (8, 8a) which are arranged parallel to one another and extend from one transverse face (14) to the other (15).

9. A connector element according to any one of the claims 2 to 8, characterized in that the metallized tracks (16,18, 21-22) comprise separate transverse parts (17,19, 21) adapted to assume contact with a plug (6) and at least one longitudinal part (16a, 19a, 22) which is set back relative to the space reserved for the plug or plugs (6), electrically connected to the transverse parts (17, 19, 21 ) and assuring an electric continuity from one transverse face (14) to the other transverse face (15).

10. A connector element according to any one of the claims 2 to 9, characterized in that the cavities (4) comprise at least one transverse hollow (24).

11. A connector element according to both of the claims 9 and 10, comprising a plurality of transverse hollows, characterized in that these transverse hollows are delimited by bosses (20) provided with metallized tracks (21).
